# EUROPÄISCHE PATENTANMELDUNG

(11) **EP 1 387 017 A1**
(43) Veröffentlichungstag der Anmeldung: **04.02.2004**
(21) Anmeldenummer: 02405551.9
(22) Anmeldetag: 01.07.2002
(51) Int. Cl.: E04C 2/34

(54) **Vorfabrizierbares Wandbauelement für bewohnte Gebäude**

(71) Anmelder: Kaufmann Holz und Bau AG, 4323 Wallbach (CH); Josef Lehmann Holzbau AG, 5425 Schneisingen (CH); Burkart AG trilegno, 5644 Auw (CH)
(72) Erfinder: Blumer, Hermann, 9104 Waldstatt (CH)
(74) Vertreter: RUTZ ISLER & PARTNER

(57) **Zusammenfassung**

Das als Aussenwandelement ausgestaltete Wandelement (1) besteht aus zwei zueinander parallelen Elementplatten (2, 3) aus Massivholz oder Holzwerkstoff. Die Elementplatten (2, 3), die vorzugsweise leim-, zement-, magnesit- oder gipsgebundene Holzspanplatten sind, werden durch eine Anzahl von stabförmigen Verbindungselementen (4) in einem Abstand voneinander gehalten. Die Verbindungselemente (4) erstrecken sich von der einen zur anderen Elementplatte (2, 3) und sind in vertikal und horizontal verlaufenden Reihen angeordnet und an ihren Enden mit jeweils einer der Elementplatten (2, 3) verbunden. Der zwischen den Elementplatten (2, 3) gebildete Hohlraum ist mit einem Wärmedämmmaterial gefüllt.

Das Wandelement (1) hat ausgezeichnete Wärmedämmeigenschaften und gute Feuerwiderstandswerte und lässt sich unter Verwendung von umweltverträglichen und nachhaltig nachwachsenden Rohstoffen auf einfache Weise herstellen.

## Beschreibung

Die vorliegende Erfindung betrifft ein vorfabrizierbares Wandbauelement für bewohnte Gebäude.

Es ist bekannt, bei der Erstellung von bewohnbaren Gebäuden in Elementbauweise vorgefertigte, plattenförmige Wandbauelemente aus Holzwerkstoff, insbesondere Holzspanplatten, zu verwenden. Bei Aussenwandbauelementen werden auf die Aussenseite solcher Wandbauelemente Dämmschichten und eine als Witterungsschutz dienende Fassadenverkleidung, z.B. ein Aussenverputz, aufgebracht. Bei Innenwandbauelementen für Raumtrennwände werden derartige Wandbauelemente in der Regel verkleidet, z.B. verputzt oder tapeziert.

Der vorliegenden Erfindung liegt nun die Aufgabe zugrunde, ein Wandbauelement der eingangs genannten Art zu schaffen, das von einfachem Aufbau ist und damit kostengünstig hergestellt werden kann und das ausgezeichnete Wärmedämmeigenschaften und gute Feuerwiderstandswerte und bei einer Verwendung als Innenwandelement ein hohes Schallisolationsvermögen hat.

Diese Aufgabe wird erfindungsgemäss mit einem Wandbauelement mit den Merkmalen des Anspruches 1 bzw. des Anspruches 12 gelöst.

Die beiden Elementplatten sind durch eine Anzahl von vorzugsweise stabförmigen Verbindungselementen miteinander schubsteif verbunden und in einem Abstand voneinander gehalten. Der dadurch zwischen den beiden Elementplatten gebildete Zwischenraum ist mit einem geeigneten Wärmedämmmaterial gefüllt. Das erfindungsgemässe Wandbauelement weist sehr gute Wärmedämmeigenschaften auf und lässt sich unter Verwendung von umweltverträglichen Werkstoffen einfach und kostengünstig herstellen.

Das als Innenwandelement für Gebäudetrennwände ausgestaltete Wandbauelement gemäss Anspruch 12, das ebenfalls von einfacher Konstruktion ist, zeichnet sich durch sehr gute Schalldämmeigenschaften aus.

Bevorzugte Weiterausgestaltungen des erfindungsgemässen Wandbauelementes bilden Gegenstand der abhängigen Ansprüche.

Im folgenden werden anhand der Zeichnungen Ausführungsbeispiele des Erfindungsgegenstandes näher beschrieben. Es zeigen rein schematisch:
- Fig. 1: in einer räumlichen Darstellung eine erste Ausführungsform eines Wandbauelementes ohne eingefülltes Wärmedammmaterial,
- Fig. 2: in einer räumlichen Darstellung das Wandbauelement gemäss Fig. 1 mit Wärmedämmmaterial,
- Fig. 3: in Draufsicht die Innenseite einer der Elementplatten des in der Fig. 1 gezeigten Wandbauelementes,
- Fig. 4: einen Vertikalschnitt durch das Wandbauelement gemäss Fig. 1 entlang der Ebene IV-IV,
- Fig. 5: einen Horizontalschnitt durch das Wandbauelement gemäss Fig. 1 entlang der Ebene V-V,
- Fig. 6: in einer räumlichen Darstellung das Wandbauelement gemäss Fig. 1 in einem auseinander gezogenen Zustand,
- Fig. 7: in einer Seitenansicht eine zweite Ausführungsform eines Wandbauelementes in einem auseinander gezogenen Zustand,
- Fig.8a und 8b: in einem gegenüber der Fig. 7 vergrösserten Massstab eines der die beiden Elementplatten des in der Fig. 7 gezeigten Wandbauelementes miteinander verbindenden Verbindungselemente,
- Fig. 9: einen Horizontalschnitt durch eine dritte Ausführungsform eines Wandbauelementes entlang der Ebene IX-IX in Fig. 10,
- Fig. 10: einen Vertikalschnitt durch das Wandbauelement gemäss Fig. 9 entlang der Ebene X-X in Fig. 9, und
- Fig. 11: einen der Fig. 9 entsprechenden Horizontalschnitt durch eine vierte Ausführungsform eines Wandbauelementes.

Das in den Fig. 1-6 dargestellte Wandbauelement 1 weist zwei zueinander parallele Elementplatten 2 und 3 aus Massivholz oder Holzwerkstoff auf, die durch eine Anzahl von stabförmigen, zylindrischen Verbindungselementen 4 miteinander schubsteif verbunden und in einem Abstand gehalten werden. Der Zwischenraum 5 (Fig. 1, 4 und 5) zwischen den Elementplatten 2, 3 ist mit einem Wärmedämmmaterial 6 gefüllt, das nur in der Darstellung der Fig. 2 gezeigt ist. Zur Befestigung der Verbindungselemente 4 in den Elementplatten 2, 3 sind letztere auf ihrer Innenseite 2a, 3a, die der andern Elementplatte 2, 3 zugekehrt ist, mit Vertiefungen 7 versehen, die in vertikalen und horizontalen Reihen 8 bzw. 9 angeordnet sind (Fig. 3 und 6). Die in die Vertiefungen 7 eingreifenden Verbindungselemente 4 sind mittels eines Klebstoffes mit den Elementplatten 2, 3 verbunden.

Die Elementplatte 2 weist an den sich gegenüberliegenden vertikalen Längsseiten je eine durchgehende Längsnut 10 auf. Demgegenüber ist die andere Elementplatte 3 sowohl an den beiden vertikalen Längsseiten als auch an den beiden horizontalen Schmalseiten mit Nuten 11, 12 versehen, die zusammen eine umlaufende Nut bilden. Beim Zusammenbauen von Wandbauelementen 1 werden in diese Nuten 10, 11, 12 Verbindungsleisten eingeschoben, die aneinander stossende Wandbauelemente 1 miteinander verbinden. Diese Verbindungsleisten werden in der Regel mit einem Klebstoff mit den Elementplatten 2 und 3 verbunden.

Beim in den Fig. 1-6 gezeigten Wandbauelement 1, das als Aussenwandbauelement ausgestaltet ist, weist die Elementplatte 2 eine grössere Dicke auf als die Elementplatte 3. Das Wandbauelement 1 wird nun so eingebaut, dass die dickere, diffusionsdichtere Elementplatte 2 auf die Gebäudeinnenseite zu liegen kommt. Die beiden Elementplatten 2, 3 können auch dieselbe Dicke aufweisen.

Die Elementplatten 2, 3 sind vorzugsweise leim-, zement-, magnesit- oder gipsgebundene Holzwerkstoffplatten, beispielsweise Holzspanplatten, können aber z.B. auch Massivholzplatten, Mehrschichtplatten, Sperrholzplatten, Hartfaserplatten oder Oriented Strand Board (OSB) sein.

Die stabförmigen Verbindungselemente 4 können als Volloder Hohlzylinder ausgebildet sein und bestehen aus Massivholz, Karton oder extrudiertem Holzfaserkunststoff.

Als Wärmedämmmaterial 6 werden vorzugsweise Dämmstoffe aus natürlichen, nachwachsenden Rohstoffen verwendet, wie z.B. Holzfasern, Hobelspäne, Holzfaserplatten, Wellkartonplatten, Zelluloseflocken, Baumwolle, Schafwolle und Derivate von Gräsern, Chinaschilf etc.

Bei der Herstellung der Wandbauelemente 1 werden die beiden Elementplatten 2, 3 mittels der Verbindungselemente 4 zu dem in den Fig. 1, 4 und 5 gezeigten Gebilde zusammengefügt. Gleichzeitig oder anschliessend wird das Wärmedämmmaterial 8 in den Hohlraum 5 zwischen den Elementplatten 2, 3 eingebracht.

Nach Fertigstellung eines Gebäudes wird die durch die Aussenseiten 3b der aussen liegenden Elementplatten 3 gebildete Aussenwand des Gebäudes mit einer vor Witterungseinflüssen schützenden Aussenverkleidung, z.B. einer Verputzschicht, einer Holzschalung oder einer hinterlüfteten Glashaut, versehen. Bei Bedarf kann auch die Gebäudeinnenwand, die durch die Aussenseiten 2b der innen liegenden Elementplatten 2 gebildet wird, verkleidet, z.B. verputzt oder tapeziert, werden.

In der Fig. 7 ist in einer Seitenansicht eine zweite Ausführungsform eines Wandbauelementes 1' ohne Wärmedämmmaterial gezeigt. Dieses Wandbauelement 1' entspricht mit Ausnahme der Ausgestaltung der Verbindungselemente 4 dem Wandbauelement 1 gemäss den Fig. 1-6. Für sich entsprechende Bauteile werden daher in den Fig. 1-7 dieselben Bezugszeichen verwendet.

Bei der Variante gemäss Fig. 7 bestehen die zylindrischen Verbindungselemente 4 aus zwei Teilen 4a und 4b. Diese beiden Teile 4a, 4b sind als Hohlzylinder ausgebildet (Fig. 8a, 8b) und haben denselben Aussendurchmesser. Der Teil 4b weist einen vorstehenden Zapfen 13 geringeren Durchmessers auf, der sich zu seiner Endfläche 13a hin konisch verjüngt. Der Aussendurchmesser des Zapfens 13 entspricht etwa dem Innendurchmesser der hohlzylindrischen Teile 4a und 4b. Am Ende des Teils 4b, im Uebergang zum Zapfen 13, ist eine kreisringförmige Anschlagfläche 14 ausgebildet. Im zusammengebauten Zustand der Elementplatten 2, 3 greifen die Zapfen 13 in den Hohlraum der Teile 4a ein und die Teile 4b liegen mit der Anschlagfläche 14 auf der kreisringförmigen Stirnfläche 15 der Teile 4a auf.

Bei der Herstellung des Wandbauelementes 1' werden die Teile 4a in die Vertiefungen 7 der einen Elementplatte 2, 3, z.B. der Elementplatte 2, und die Teile 4b in die Vertiefungen 7 der anderen Elementplatte 2, 3, z.B. der Elementplatte 3, eingesetzt. Bei der in der Fig. 7 gezeigten Ausführungsform sind die Teile 4a an der Elementplatte 2, die Teile 4b an der Elementplatte 3 befestigt. Anschliessend werden die beiden Elementplatten 2, 3 so zusammengebracht, dass die Zapfen 13 der Teile 4b in der Art einer Steckverbindung in die Hohlräume der Teile 4a eingreifen. Dann wird der Zwischenraum 5 zwischen den Elementplatten 2, 3 mit Wärmedämmmaterial gefüllt.

Die Steckverbindung zwischen den Teilen 4a, 4b der Verbindungselemente 4 kann auch auf andere als die gezeigte Weise ausgebildet sein. Auch sind andere geeignete Arten von form- und kraftschlüssigen Verbindungen zwischen den Teilen 4a, 4b denkbar.

Die Herstellung des Wandbauelementes 1' gemäss den Fig. 7 und 8 ist einfacher als die Herstellung des in den Fig. 1-6 gezeigten Wandbauelementes 1.

In den Fig. 9 und 10 ist in einem Horizontalschnitt bzw. einem Vertikalschnitt eine weitere Ausführungsform eines Wandbauelementes 16 gezeigt, das als Innenwandbauelement ausgestaltet ist und für Trennwände zwischen aneinander angrenzende Räume eines Gebäudes bestimmt ist.

Das Wandbauelement 16 besteht aus zwei zueinander parallelen Elementplatten 17, 18 aus einem holzhaltigen Baustoff. Als Elementplatten 17, 18 werden insbesondere formaldehydfreie, leim- oder zementgebundene Holzwerkstoffplatten, z.B. Spanplatten, vorzugsweise aber Gipsspanplatten, verwendet. Die Elementplatten 17, 18 werden durch mehrere längliche Verbindungselemente 19 miteinander verbunden, die aus einem Holzwerkstoff bestehen und vorzugsweise schwere, mineralisch gebundene Holzwerkstoffplatten, z.B. Spanplatten, oder Holzfaserplatten sind. Die Verbindungselemente 19 halten die Elementplatten 16, 17 in einem gegenseitigen Abstand, verlaufen parallel zueinander und in einem gegenseitigen Abstand in vertikaler Richtung des rechteckigen Wandbauelementes 16 und sind mittels eines Klebstoffes mit den Elementplatten 17, 18 verbunden. Die Verbindungselemente 19 erstrecken sich über die ganze Höhe des Wandbauelementes 16, wie das aus der Fig. 10 hervorgeht. Jeweils benachbarte Verbindungselemente 19 bilden zusammen mit den Elementplatten 16, 17 einen Hohlraum 20 (Fig. 9). Die Hohlräume 20 können bei Bedarf zur Erhöhung der Schalldämmeigenschaften mit einem schalldämmenden Material gefüllt werden, z. B. mit Sand oder einem anderen geeigneten Schüttgut. Dieses Füllen der Hohlräume 20 erfolgt zweckmässigerweise auf der Baustelle nach dem Aufstellen des Wandbauelementes 16.

Wie die Fig. 9 zeigt sind die sich entlang der vertikalen Längsseite des Wandbauelementes 16 erstreckenden, äussersten Verbindungselemente 19 mit einer Längsnut 21 versehen. Zum Verbinden von aneinander stossenden Wandbauelementen 16 wird in die sich gegenüberliegenden Nuten 21 eine Verbindungsleiste 22 eingesetzt, die in der Fig. 9 dargestellt ist. Die Verbindungselemente 19 weisen an der oberen und unteren Querseite Nuten 23 auf (Fig. 10), die ebenfalls zur Aufnahme von nicht näher gezeigten Befestigungselementen dienen.

In der Fig. 11 ist in einer der Fig. 9 entsprechenden Darstellung eine Variante des Wandbauelementes 16 gemäss den Fig. 9 und 10 dargestellt. Für sich entsprechende Teile werden in den Fig. 9-11 dieselben Bezugszeichen verwendet.

Das in der Fig. 11 gezeigte Wandbauelement 16' besteht ebenfalls aus zwei zueinander parallelen Elementplatten 17, 18 aus einem holzhaltigen Baustoff, die insbesondere formaldehydfreie, leim- oder zementgebundene Holzwerkstoffplatten, z.B. Spanplatten, vorzugsweise aber Gipsspanplatten, sind. Die Elementplatten 17, 18 werden durch eine Verbindungsplatte 24 miteinander verbunden, die die Elementplatten 16, 17 in einem gegenseitigen Abstand hält. Die Verbindungsplatte 24 ist eine Holzwerkstoffplatte, vorzugsweise eine Holzspanplatte. Gleich wie beim Wandbauelement 16 gemäss den Fig. 9 und 10 ist die Verbindungsplatte 24 an jeder der beiden vertikalen Längsseiten des Wandbauelementes 16' mit einer Längsnut 21 und an den beiden Querseiten mit je einer, in der Fig. 11 nicht sichtbaren Nut versehen.

Die in den Fig. 9-11 gezeigten Innenwandbauelemente 16, 16' sind von einfachem Aufbau und haben wegen ihrer besonderen Konstruktion und wegen der Materialien der verwendeten Elemente 16, 17, 19, 24 besonders gute Schalldämmeigenschaften.

Die Wandbauelemente 1, 16 weisen ausgezeichnete Wärmedämmeigenschaften sowie gute Feuerwiderstandswerte auf.

Statt der Nuten 10, 11, 12, 21, 23 können bei den gezeigten Wandbauelementen 1, 16 auch Falzen vorgesehen werden. Im weiteren ist es denkbar die Verbindung zwischen aneinander stossenden Wandbauelementen 1, 16 als Nut - Feder - Verbindungen auszugestalten.

Die erfindungsgemässen Wandbauelemente 1, 16 werden unter Verwendung von umweltverträglichen und fast ausschliesslich nachhaltig nachwachsenden Rohstoffen vorfabriziert und für das Erstellen von bewohnten Gebäuden in Elementbauweise verwendet.

### Bezugszeichenliste

- 1, 1': Wandbauelement
- 2: Elementplatte
- 2a: Innenseite
- 2b: Aussenseite
- 3: Wandbauelement
- 3a: Innenseite
- 3b: Aussenseite
- 4: Verbindungselement
- 4a, 4b: Verbindungselementteil
- 5: Zwischenraum
- 6: Wärmedämmmaterial
- 7: Vertiefungen
- 8: vertikale Reihe
- 9: horizontale Reihe
- 10: Längsnut
- 11, 12: Nut
- 13: Zapfen
- 13a: Endfläche
- 14: Anschlagfläche
- 15: Stirnfläche
- 16, 16': Wandbauelement
- 17, 18: Elementplatte
- 19: Verbindungselement
- 20: Hohlraum
- 21: Längsnut
- 22: Verbindungsleiste
- 23: Nut
- 24: Verbindungsplatte

## Patentansprüche

1. Vorfabrizierbares Wandbauelement für bewohnte Gebäude, **dadurch gekennzeichnet, dass** zwei zueinander parallele Elementplatten (2, 3) aus Holz oder Holzwerkstoff vorgesehen sind, die durch in einem gegenseitigen Abstand zueinander angeordnete Verbindungselemente (4) in einem Abstand voneinander gehalten und miteinander verbunden sind, und dass der Zwischenraum (5) zwischen den Elementplatten (2, 3) mit einem Wärmedämmmaterial (6) gefüllt ist.

2. Wandbauelement nach Anspruch 1, **dadurch gekennzeichnet, dass** die stabförmig ausgebildeten Verbindungselemente (4) sich von der einen Elementplatte (2, 3) zur andern Elementplatte (2, 3) erstrecken und an ihren Enden mit jeweils einer Elementplatte (2, 3) verbunden sind.

3. Wandbauelement nach Anspruch 2, **dadurch gekennzeichnet, dass** die Verbindungselemente (4) über die einander zugekehrten Innenseiten (2a, 3a) der Elementplatten (2, 3) verteilt sind, im wesentlichen rechtwinklig zu diesen Innenseiten (2a, 3a) verlaufen und vorzugsweise in Reihen (8, 9) angeordnet sind.

4. Wandbauelement nach Anspruch 2 oder 3, **dadurch gekennzeichnet, dass** die Verbindungselemente (4) kreiszylindrisch sind und vorzugsweise aus Massivholz, Karton oder extrudiertem Holzfaserkunststoff bestehen.

5. Wandbauelement nach einem der Ansprüche 1 bis 4, **dadurch gekennzeichnet, dass** die Verbindungselemente (4) aus zwei Teilen (4a, 4b) bestehen, wobei jeder Teil (4a, 4b) am einen Ende an einer der Elementplatten (2, 3) befestigt ist und am andern Ende kraft- oder formschlüssig mit dem andern Teil (4a, 4b) verbunden ist, vorzugsweise in der Art einer Steckverbindung.

6. Wandbauelement nach einem der Ansprüche 2 bis 5, **dadurch gekennzeichnet, dass** die Verbindungselemente (4) mit ihren Enden in Vertiefungen (7) in den Elementplatten (2, 3) eingreifen und mit letzteren mittels eines Klebstoffes verbunden sind.

7. Wandbauelement nach einem der Ansprüche 1 bis 6, **dadurch gekennzeichnet, dass** die eine Elementplatte (2) dicker ist als die andere Elementplatte (3).

8. Wandbauelement nach einem der Ansprüche 1 bis 7, **dadurch gekennzeichnet, dass** die rechteckigen Elementplatten (2, 3) zumindest an zwei sich gegenüber liegenden Schmalseiten mit Mitteln, vorzugsweise Nuten (10), zur Verbindung mit den Elementplatten angrenzender Wandelemente versehen sind.

9. Wandbauelement nach einem der Ansprüche 1 bis 8, **dadurch gekennzeichnet, dass** die Elementplatten (2, 3) leim-, zement-, magnesit- oder gipsgebundene Holzwerkstoffplatten sind.

10. Wandbauelement nach einem der Ansprüche 1 bis 9, **dadurch gekennzeichnet, dass** das Wärmedämmmaterial (6) aus natürlichen, nachwachsenden Rohstoffen besteht.

11. Wandbauelement nach einem der Ansprüche 1 bis 10, **dadurch gekennzeichnet, dass** es als Aussenwandelement zur Bildung von Gebäudeaussenwänden ausgebildet ist.

12. Vorfabrizierbares Wandbauelement für bewohnte Gebäude, insbesondere Innenwandelement zur Bildung von Raumtrennwänden, **dadurch gekennzeichnet, dass** zwei zueinander parallele Elementplatten (17, 18) aus einem holzhaltigen Baustoff vorgesehen sind, die durch wenigstens ein zwischen den Elementplatten (17,18) angeordnetes Verbindungselement (19, 24) aus einem Holzwerkstoff in einem Abstand voneinander gehalten und miteinander verbunden sind.

13. Wandbauelement nach Anspruch 12, **gekennzeichnet durch** mehrere leistenförmige, zueinander parallele Verbindungselemente (19), die in einem gegenseitigen Abstand angeordnet sind, wobei jeweils zwei benachbarte Verbindungselemente (19) zusammen mit den Elementplatten (17, 18) einen Hohlraum (20) bilden.

14. Wandbauelement nach Anspruch 12 oder 13, **dadurch gekennzeichnet, dass** das Verbindungselement (24) eine Verbindungsplatte, vorzugsweise eine Holzwerkstoffplatte, ist, die vollflächig mit den Elementplatten (17, 18) verbunden ist.

15. Wandbauelement nach einem der Ansprüche 12 bis 14, **dadurch gekennzeichnet, dass** die Elementplatten (17, 18) formaldehydfreie, leim- oder zementgebundene Holzwerkstoffplatten oder Gipsspanplatten sind.
